# EUROPÄISCHE PATENTSCHRIFT

(11) **EP 4 121 183 B1**
(45) Veröffentlichungstag und Bekanntmachung des Hinweises auf die Patenterteilung: **17.07.2024**
(21) Anmeldenummer: 21716953.1
(22) Anmeldetag: 16.03.2021
(51) Int. Cl.: A63G 7/00

(54) **FAHRGESCHÄFT**
AMUSEMENT RIDE
MONTAGNES RUSSES

(30) Priorität: 16.03.2020 DE 202020101431 U
(43) Veröffentlichungstag der Anmeldung: 25.01.2023
(73) Patentinhaber: Raw Tex International Establishment, 9494 Schaan (LI)
(72) Erfinder: Spieldiener, Patrick, 9494 Schaan (LI)
(74) Vertreter: ERNICKE Patent- und Rechtsanwälte PartmbB
(86) Internationale Anmeldenummer: PCT/EP2021/056717
(87) Internationale Veröffentlichungsnummer: WO 2021/185856

(56) Entgegenhaltungen:
- DE-B3- 102012 104 687
- US-A1- 2007 089 631
- US-A1- 2018 229 129
- US-A1- 2019 308 112
- US-B2- 9 526 997

## Beschreibung

Die Erfindung betrifft ein Fahrgeschäft mit den Merkmalen im Oberbegriff des Hauptanspruchs.

Ein solches Fahrgeschäft, das auch als Roller Coaster bezeichnet wird, ist aus der Praxis bekannt. Es weist eine Fahrstrecke mit einer Führungsbahn auf, an der ein Fahrgastträger entlangfährt. In der Praxis haben die Fahrstrecke und die Führungsbahn eine geschlossene Ringform.

Die US 2018/0229129 A1 zeigt ein Fahrgeschäft mit einem ringförmigen Fahrstreckenabschnitt, an den mit zwei örtlich getrennten Weichen die Enden eines zweiten Fahrstreckenabschnitts angeschlossen ist. Die Verzweigung der Weichen befindet sich jeweils an der Anschlussstelle des ringförmigen Fahrstreckenabschnitts.

Die US 2007/0089631 A1 befasst sich mit einem Szenerie-Fahrgeschäft, bei dem mehrere Fahrgastträger auf parallelen Fahrstreckenabschnitten fahren und über Doppelweichen die Fahrspur wechseln können. Die Fahrgastträger können außerdem bedarfsweise von der Fahrstrecke in einen Wartungsbereich ausgeleitet werden.

Die DE 27 03 833 A1 und die WO 2016/178573 A1 zeigen ein Fahrgeschäft mit einer geraden, unverzweigten und endlichen Fahrstrecke, die einen Looping, eine Startstrecke mit Katapult und zwei endseitige Totendstrecken mit Bremsrampen aufweist.

Aus der DE 100 42 597 C1 ist ein drehbarer Freifallturm mit vier vertikalen Schienabschnitten und mehreren angeschlossenen Fahrstrecken für Fahrgastträger bekannt.

Die US 475 081 A befasst sich mit einer geschlossenen Schlittenbahn, die einen Turm mit spiralförmige Hubstrecke und einer Schleppeinrichtung für die Schlitten sowie eine abwärts gerichtete schleifenförmige Fahrstrecke umfasst. Die Schlitten können bedarfsweise in obere und untere Parkbereich ausgeleitet werden.

Es ist Aufgabe der Erfindung, ein verbessertes Fahrgeschäft mit erhöhtem Erlebnisreiz aufzuzeigen.

Die Erfindung löst diese Aufgabe mit den Merkmalen des Hauptanspruchs.

Die Fahrstrecke des beanspruchten Fahrgeschäfts untergliedert sich in eine Zuführstrecke und eine Ringstrecke, wobei zwischen diesen beiden Strecken eine Weiche mit mehreren, bevorzugt zwei, verschieden gekrümmten Bahnabschnitten angeordnet ist. Die Weiche verbindet das eine Ende bzw. die Anschlussstelle der Zuführstrecke mit den beiden Enden bzw. Anschlussstellen der Ringstrecke. Die Ringstrecke weist eine mittels der Weiche geschlossene Form auf. An den Anschlussstellen weisen die Zuführstrecke und die Ringstrecke stationäre Bahnabschnitte auf.

Die Weiche weist am einen Weichenende eine Verzweigung auf. Diese ist an der Anschlussstelle der Zuführstrecke angeordnet. Hier trennen sich die Fahrwege auf der Weiche. An der Verzweigung haben die verschieden gekrümmten Bahnabschnitte einen geringeren gegenseitigen Abstand als am anderen Weichenende.

Die Weiche ermöglicht ein Einfahren des Fahrgastträgers aus der Zuführstrecke in die Ringstrecke und ein Ausfahren aus der Ringstrecke zurück auf die Zuführstrecke. Der Fahrgastträger braucht hierfür seine Bewegungsrichtung (vorwärts/rückwärts) nicht zu ändern. Der Fahrgastträger kann z.B. vorwärts in die Ringstrecke einfahren und auch vorwärts wieder ausfahren.

Die Weiche bietet außerdem eine Wahlmöglichkeit für die Durchfahrtsrichtung durch die Ringstrecke. Der Fahrgastträger kann die Ringstrecke wahlweise je nach Weichenstellung im Uhrzeigersinn oder gegen den Uhrzeigersinn durchfahren.

Die Weiche kann in unterschiedlicher Weise ausgebildet sein. In einer Ausgestaltung sind die verschieden gekrümmten Bahnabschnitte der Weiche als separate und bevorzugt starre Bahnabschnitte ausgebildet. Sie können getrennt voneinander und mit seitlichem Abstand zueinander angeordnet sein. Die verschieden gekrümmten Bahnabschnitte der Weiche können beweglich und verstellbar angeordnet sein. Sie schließen je nach Weichenstellung an den stationären Bahnabschnitt der Zuführstrecke einerseits und an den einen oder den anderen stationären Bahnabschnitt der Ringstrecke andererseits an. Die weichenseitigen Bahnabschnitte und die stationären Bahnabschnitte sind bevorzugt als Schienenbahnabschnitte ausgebildet. Eine bewegliche und verstellbare Anordnung der verschieden gekrümmten Bahnabschnitte erlaubt ein Befahren der Weiche mit hohen Fahrgeschwindigkeiten.

Die Weiche kann einen steuerbar angetriebenen und quer zur Führungsbahn beweglichen Weichentisch aufweisen, an dem die verschieden gekrümmten Bahnabschnitten der Führungsbahn bevorzugt nebeneinander angeordnet sind. Durch eine Verstellbewegung des Weichentischs wird der eine oder der andere gekrümmte Bahnabschnitte in Position gebracht und an die Zuführstrecke einerseits sowie an die Ringstrecke angeschlossen. Der Weichentisch kann vorteilhafterweise als Schiebetisch oder Schwenktisch ausgebildet sein.

In einer anderen Ausführung kann die Weiche z.B. ortsfeste verschieden gekrümmte Bahnabschnitte und eine bewegliche Weichenzunge an der Verzweigung aufweisen.

Bei dem beanspruchten Fahrgeschäft sind unterschiedliche Sequenzen für Fahrbewegungen des Fahrgastträgers auf der Fahrstrecke möglich. Es können lange abwechslungsreiche Fahrten bei einer relativ kurzen Streckenlänge realisiert werden. Dies alles steigert den Erlebnisreiz.

Günstig ist außerdem der niedrige Bau- und Kostenaufwand des beanspruchten Fahrgeschäfts und der moderate Energieeinsatz bei dessen Betrieb. Das Fahrgeschäft hat eine hohe Wirtschaftlichkeit.

Ein weiterer Vorteil ist die besondere Eignung des Fahrgeschäfts für die Mitfahrt von kleineren Kindern und als Familien Coaster. Das beanspruchte Fahrgeschäft kann allein stehen. Es kann auch in eine andere umgebende größere Anlage als separate zusätzliche, insbesondere familientaugliche, Attraktion eingebaut werden. Am Fahrgeschäft und ggf. im Bereich der Fahrstrecke kann auch eine Szenerie oder Landschaft, z.B. ein See, eine Kulisse oder dgl., angeordnet sein.

Auf der Zuführstrecke bewegt sich der Fahrgastträger beim Einfahren und Ausfahren in entgegengesetzten Fahrtrichtungen. Die Fahrtrichtung bezieht sich auf die Bewegung des Fahrgastträgers relativ zur Fahrstrecke. Die Ausrichtung und Bewegungsrichtung des Fahrgastträgers können gleich bleiben. Der Fahrgastträger kann, wie gesagt, z.B. vorwärts in die Ringstrecke einfahren und auch mit gleicher Bewegungsrichtung vorwärts wieder ausfahren. Es ist auch eine Rückwärtsfahrt möglich. Hierfür ist eine mittensymmetrische Ausbildung des Fahrgastträgers von Vorteil.

Die Zuführstrecke hat eine endliche Form. Sie kann mit ihrem einen Ende an die Weiche und an die folgende Ringstrecke angeschlossen sein. Die Zuführstrecke kann einen z.B. im Wesentlichen geraden Verlauf haben. Die endliche Zuführstrecke weist an ihrem anderen Ende eine Totendstrecke oder Sackgasse mit einer aufrechten, bevorzugt steilen Bremsrampe für das Abbremsen und die Fahrtrichtungsumkehr des Fahrgastträgers auf. Die Bremsrampe ermöglicht ein temporäres Speichern von Antriebsenergie in potenzieller Energie. Die Bremsrampe kann eine gerade oder gekrümmte Erstreckung haben, letztere z.B. in einer Schrauben- oder Spiralenform, insbesondere in Form eines Teil-Loopings. Alternativ kann die Zuführstrecke eine andere Form haben.

Die Ringstrecke kann eine Schleifenform mit mehreren, gegeneinander gerichteten Krümmungen haben. Diese sind derart abgestimmt, dass sich die besagte Fahrmöglichkeit von der Zuführstrecke in die Ringstrecke und zurück auf die Zuführstrecke ergibt.

Die Fahrstrecke kann ein oder mehrere bevorzugt endliche Beschleunigungsbereiche aufweisen, in denen der Fahrgastträger im Stand oder bei der Durchfahrt angetrieben und ggf. beschleunigt wird. Die Beschleunigungsbereiche können hierfür jeweils ein Antriebsmittel für den Fahrgastträger aufweisen. Das Antriebsmittel kann streckengebunden, insbesondere stationär, angeordnet sein. Es kann in unterschiedlicher Weise konstruktiv ausgebildet sein, z.B. als Reibradantrieb oder als elektrischer Linearmotor.

Das beanspruchte Fahrgeschäft braucht zur Generierung des Fahrerlebnisses keine extremen Steigungen und Peaks der Fahrstrecke wie eine Achterbahn. Der Antrieb und die Beschleunigung des Fahrgastträgers durch Beschleunigungsbereiche und dortige Antriebsmittel wirkt moderat und ist günstig für einen Familien Coaster. Die Fahrstrecke kann allerdings auch wie bei einer Achterbahn ausgebildet sein und starke Steigungen und Peaks, Inversionen, Loopings, Corkscrews und dgl. aufweisen.

Vorteilhafterweise ist ein Beschleunigungsbereich an der Zuführstrecke vor der Weiche und ein anderer Beschleunigungsbereich an der Ringstrecke angeordnet. Die Zahl der Beschleunigungsbereiche kann zwei oder größer sein. Besonders günstig ist die Anordnung eines Beschleunigungsbereichs an der Zuführstrecke zwischen der Weiche und einer Totendstrecke mit einer Bremsrampe.

Die besagten Beschleunigungsbereiche können unterschiedlichen Zwecken dienen. Der Beschleunigungsbereich an der Ringstrecke kann für den Antrieb und die Beschleunigung des Fahrgastträgers innerhalb der Ringstrecke und aus der Ringstrecke heraus sorgen. Der Beschleunigungsbereich an der Zuführstrecke kann den Fahrgastträger direkt in Richtung zur Weiche und zur Ringstrecke hin antreiben und beschleunigen.

Dieser Beschleunigungsbereich kann alternativ oder zusätzlich den Fahrgastträger zuerst in Richtung zum freien Ende der Zuführstrecke und einer dortigen Totendstrecke mit einer aufrechten, bevorzugt steilen, Bremsrampe antreiben und beschleunigen. An der Bremsrampe kann der Fahrgastträger durch eine Aufwärtsfahrt gegen die Schwerkraft abgebremst werden und dann unter Umkehr seiner Fahrtrichtung mit seiner potenziellen Energie zurück fahren und dann ggf. in die Ringstrecke einfahren. Auf diesem Rückweg kann er von dem Beschleunigungsbereich an der Zuführstrecke zusätzlich angetrieben und beschleunigt werden. Das Befahren der Totendstrecke und der Bremsrampe sowie die Fahrtrichtungsumkehr und die Beschleunigung in entgegen gesetzten Richtungen sorgen ebenfalls für ein gesteigertes Fahrerlebnis.

Die zum Erreichen der gewünschten Fahrgeschwindigkeit erforderliche Antriebsenergie kann dank der Bremsrampe und der potenziellen Energie in zwei Schritten oder Stufen aufgebracht werden. Dies ermöglicht eine Verkürzung des Beschleunigungsbereichs und eine kleinere kostengünstige Dimensionierung des Antriebsmittels. Bei einem Reibradantrieb können z.B. die Zahl der Reibräder und der bevorzugt elektrischen Motoren sowie die Umrichterleistung gesenkt werden. Ferner kann die Antriebseffizienz gesteigert und die erforderliche Spitzenlast des Antriebsmittels kostensparend gesenkt werden. Das Antriebsmoment und die Motordimensionierung können gemindert werden. Ferner kann die Zahl der erforderlichen Beschleunigungsbereiche und Antriebsmittel an der Fahrstrecke gesenkt werden. Insgesamt werden in signifikantem Umfang Energie und Bauaufwand und somit Kosten eingespart.

Ein oder mehrere Beschleunigungsbereiche können in ihrer Antriebs- und Beschleunigungsleistung variabel und steuerbar sein. Dies gilt insbesondere für den Beschleunigungsbereich an der Zuführstrecke und den Antrieb in Richtung Totendstrecke und Bremsrampe. Je nach Auffahrtshöhe an der Bremsrampe kann unterschiedlicher Schwung für die Fahrt in Gegenrichtung geholt werden.

Zumindest ein Beschleunigungsbereich kann in entgegengesetzten Fahrtrichtungen wirken. Dies ist einerseits im Bereich der Ringstrecke möglich und ist vorteilhaft in Verbindung mit der wählbaren Durchfahrtrichtung durch die Ringstrecke. Der Beschleunigungsbereich an der Zuführstrecke kann ebenfalls in entgegengesetzten Fahrtrichtungen wirken, z.B. einerseits in Richtung zur Totendstrecke und zur Bremsrampe und andererseits in Gegenrichtung zum Einfahren in die Ringstrecke. Für die Wirksamkeit des Beschleunigungsbereichs in entgegengesetzten Fahrtrichtungen ist es vorteilhaft, wenn das Antriebsmittel in seiner Antriebsrichtung umschaltbar ist.

Ferner ist es von Vorteil, wenn zumindest ein Beschleunigungsbereich auch eine schaltbare Bremsfunktion hat. Dies ist besonders bei einer eventuellen Störung der Weiche günstig. Die Bremsfunktion kann unterschiedlich realisiert werden. Das Antriebsmittel kann z.B. für eine Bremsfunktion zwischen einem Antriebsmodus und einem Bremsmodus umgeschaltet werden. Bei einem elektrischen Antriebsmittel sind ein generatorisches Bremsen und ggf. eine Rekuperation möglich. Alternativ oder zusätzlich können schaltbare andere Bremselemente vorhanden sein, z.B. Reibbremsen, Wirbelstrombremsen oder dgl..

Der Beschleunigungsbereich und insbesondere das Antriebsmittel kann mit einer Erfassungseinrichtung an der Weiche gekoppelt sein. Wenn eine Fehlstellung der Weiche gemeldet wird, kann die Bremsfunktion bzw. das Antriebsmittel den Fahrgastträger rechtzeitig vor Erreichen der Weiche abbremsen und ggf. auch zum Stillstand bringen. Die Bremsfunktion kann bedarfsweise ein- und ausgeschaltet werden.

Zumindest ein Beschleunigungsbereich kann für eine Fahrtrichtungsumkehr eines ankommenden Fahrgastträgers ausgebildet sein. Hierfür sind die Bremsfunktion und die Wirksamkeit des Beschleunigungsbereichs in entgegengesetzten Fahrtrichtungen ebenfalls von Vorteil. Ein ankommender Fahrgastträger kann am Beschleunigungsbereich zum Stillstand abgebremst und dann in Gegenrichtung angetrieben und beschleunigt werden. Das Antriebsmittel kann hierfür entsprechend gesteuert und umgeschaltet werden.

An der Fahrstrecke kann an geeigneter Stelle ein Bahnhof für das Ein- und Aussteigen der Fahrgäste angeordnet sein. Vorteilhafterweise ist der Bahnhof an der Zuführstrecke angeordnet. Er kann sich insbesondere zwischen der Weiche am einen Ende der Zuführstrecke und der Totendstrecke mit der Bremsrampe am anderen Ende der Zuführstrecke befinden. Ein Bahnhof kann auch an der Ringstrecke angeordnet sein.

Am Bahnhof kann ein bevorzugt schaltbarer Bremsbereich angeordnet werden, an dem der Fahrgastträger bei Einfahrt in den Bahnhof bedarfsweise abgebremst und zum Stillstand gebracht werden kann. Andererseits ist auch eine ungebremste Durchfahrt möglich.

Im oder am Bahnhofsbereich kann alternativ oder zusätzlich ein Beschleunigungsbereich angeordnet sein, der die vorgenannten Funktionen haben kann. Der Beschleunigungsbereich und sein Antriebsmittel können insbesondere den stehenden Fahrgastträger aus dem Bahnhof zum Totendbereich und zur Bremsrampe hin, als auch auf der Rückfahrt zur Weiche und zur Ringstrecke hin antreiben und beschleunigen. Dies ist für die Antriebs- und Energieeffizienz und das besagte Antreiben und Beschleunigen aus dem Stand im Bahnhof in zwei Schritten oder Stufen von Vorteil. Der Beschleunigungsbereich kann auch die erwähnte schaltbare Bremsfunktion haben. Er kann mit dem vorgenannten Bremsbereich zusammenwirken.

Die Fahrstrecke, insbesondere die Ringstrecke, kann einen oder mehrere Gefällebereiche aufweisen. Diese haben Berg- und Talabschnitte sowie ansteigende und abfallende Streckenabschnitte. Dies erhöht einerseits den Erlebnisreiz und kann andererseits vorteilhafterweise mit einem entsprechend angeordneten Beschleunigungsbereich zusammenwirken. Ein an einer oder beiden Seiten des Beschleunigungsbereichs anschließender Bergabschnitt bzw. der dortige Hochpunkt ermöglicht eine Schaukelfahrt mit Fahrtrichtungsumkehr. Die Effekte können gleich oder ähnlich wie bei einer Bremsrampe sein. Der oder die Hochpunkte sind mit Abstand oberhalb der anderen, insbesondere horizontalen, Streckenabschnitte und ggf. oberhalb des Untergrunds des Fahrgeschäfts angeordnet. Die Fahrstrecke, insbesondere die Ringstrecke, kann auch einen oder mehrere Tiefpunkte aufweisen, die unterhalb der horizontalen Streckenabschnitte und auch unterhalb des Untergrunds angeordnet sein können.

Ein Beschleunigungsbereich an der Ringstrecke kann z.B. an einem horizontalen oder schwach geneigten Talabschnitt des Gefällebereichs angeordnet sein. Der oder die Gefällebereiche sind außerdem vorteilhaft bei einer eventuellen Weichenstörung. Sie können die Bremsfunktion der Beschleunigungsstrecke günstig ergänzen.

Die Führungsbahn kann in unterschiedlicher Weise ausgebildet sein. Vorteilhafterweise ist sie als Schienenbahn ausgestaltet, die z.B. mehrere, insbesondere zwei, parallele und miteinander quer verbundene Schienen für die Führung des Fahrgastträgers und seines Fahrwerks aufweisen. Die Schienen bzw. Führungsschienen können z.B. einen runden Querschnitt aufweisen. Sie können von Führungsrollen des Fahrwerks mehrseitig, z.B. oben und unten sowie an einer Seite, umgriffen werden. Die Weichenausbildung mit starren und seitlich beabstandeten sowie beweglichen und verstellbaren Bahnabschnitten ist hierfür besonders günstig.

Der Fahrgastträger kann mehrere Fahrgastaufnahmen aufweisen, z.B. Sitze in einer Reihenanordnung längs und/oder quer zur Fahrtrichtung. Die Fahrgastaufnahmen können allesamt die gleiche Ausrichtung entlang der Längsachse des Fahrgastträgers bzw. entlang der Fahrtrichtung haben. Alle Fahrgäste blicken dadurch in die gleiche Richtung.

In einer Variante können mehrere Fahrgastaufnahmen des Fahrgastträgers eine entgegen gesetzte Ausrichtung entlang der Fahrtrichtung aufweisen. Hierbei blicken ein Teil der Fahrgäste nach vorn und ein anderer Teil nach hinten.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine perspektivische Ansicht eines Fahrgeschäfts,
- Figur 2:: eine Draufsicht des Fahrgeschäfts von Figur 1,
- Figur 3:: eine geklappte Seitenansicht des Fahrgeschäfts von Figur 1,
- Figur 4 und 5:: zwei Varianten eines Fahrgastträgers in Seitenansicht,
- Figur 6:: eine Draufsicht des Fahrgastträgers von Figur 5,
- Figur 7:: eine vergrößerte ausschnittsweise Seitenansicht des Fahrgastträgers von Figur 4,
- Figur 8:: eine Stirnansicht des Fahrgastträgers gemäß Pfeil VIII von Figur 4,
- Figur 9 und 10:: eine perspektivische Ansicht und eine Seitenansicht einer Variante des Fahrgeschäfts,
- Figur 11:: eine Seitenansicht einer weiteren Variante des Fahrgeschäfts und
- Figur 12:: eine Draufsicht auf eine Weiche.

Die Erfindung betrifft ein Fahrgeschäft (1) bzw. einen Roller Coaster. Die Erfindung betrifft außerdem eine besondere Ausbildung eines Fahrgastträgers (3).

Das Fahrgeschäft (1) weist eine Fahrstrecke (2) mit einer entlang der Fahrstrecke (2) erstreckten Führungsbahn (5) auf, an der ein Fahrgastträger (3) in einer Fahrtrichtung (18,19) entlangfährt. Figur 1 bis 3 zeigen eine erste Variante einer Fahrstrecke (2). In Figur 9 und 10 ist eine zweite Variante dargestellt.

Die Fahrtrichtung (18,19) bezieht sich auf die Fahrbewegung des Fahrgastträgers (3) relativ zur Fahrstrecke (2) bzw. Führungsbahn (5). Der Fahrgastträger (3) selbst hat eine Bewegungsrichtung, die sich auf seine Ausrichtung bezieht. Die Bewegungsrichtung kann vorwärts oder rückwärts sein.

Die Führungsbahn (5) ist z.B. als Schienenführung mit zwei parallelen und untereinander quer verbundenen Schienen nebst Tragkonstruktion ausgebildet. Die Führungsbahn (5) kann auf Ständern (13) angeordnet sein. Sie kann Querneigungen haben, insbesondere im Kurvenbereich. Die Führungsbahn (5) wirkt mit einem Fahrwerk (4) des Fahrgastträgers (3) zusammen. Die Führungsbahn (5) kann alternativ anders ausgebildet sein, z.B. als Ein-Schienenführung oder in anderer Weise.

In den gezeigten Ausführungsformen ist auf der Fahrstrecke (2) ein einzelner Fahrgastträger (3) unterwegs. Alternativ können mehrere Fahrgastträger (3) die Fahrstrecke (2) mit einem geeigneten gegenseitigen Abstand befahren.

Wie Figur 1, 2 und 3 sowie Figur 9 und 10 verdeutlichen, gliedert sich die Fahrstrecke (2) in eine endliche Zuführstrecke (7) und eine an deren einem Ende anschließende Ringstrecke (8). Zwischen der Zuführstrecke (7) und der Ringstrecke (8) ist eine Weiche (9) angeordnet. Diese kann am Untergrund oder wie gezeigt mit Abstand darüber an einem Gestell angeordnet sein. Figur 12 zeigt die Weiche (9) in einer abgebrochenen und vergrößerten Darufsicht.

Die Weiche (9) hat unterschiedlich bzw. verschieden gekrümmte Bahnabschnitte (22,23) der Führungsbahn (5). Dies können insbesondere Schienenbahnabschnitte sein. In den gezeigten Varianten hat der eine Bahnabschnitt (22) eine im Wesentlichen gerade Ausbildung und verbindet die Zuführstrecke (7) mit einem geraden Streckenabschnitt der anschließenden Ringstrecke (8). Der andere Bahnabschnitt (23) hat eine gebogene Form und verbindet die Zuführstrecke (7) mit einem gebogenen Endabschnitt der Ringstrecke (8). Dieser ist in Figuren 1, 2 und 9 zur Verdeutlichung der Streckenführung im Weichenbereich durchgezogen dargestellt. In der Praxis wäre er in der gezeigten Weichenstellung unterbrochen, wie dies auch Figur 12 verdeutlicht. In einer anderen und nicht dargestellten Ausführung können alle Bahnabschnitte (22,23) eine gebogene Form haben.

Die Weiche (9) weist am einen Weichenende eine Verzweigung (9') auf. Diese ist an der Anschlussstelle der Zuführstrecke (7) angeordnet. An der Verzweigung (9') haben die Bahnabschnitte (22,23) einen geringeren gegenseitigen Abstand als am anderen Weichenende.

Die Weiche (9) ermöglicht ein Einfahren des Fahrgastträgers (3) aus der Zuführstrecke (7) in die Ringstrecke (8) und ein Ausfahren aus der Ringstrecke (8) zurück auf die Zuführstrecke (7). Die Bewegungsrichtung des Fahrgastträgers (3), z.B. Vorwärtsfahrt, kann dabei gleich bleiben.

Die Weiche (9) kann konstruktiv in unterschiedlicher Weise ausgebildet sein. Die Bahnabschnitte (22,23) sind in der gezeigten Ausführungsform als separate und bevorzugt starre Schienenbahnabschnitte ausgebildet sowie seitlich voneinander beabstandet. An der Verzweigung (9') ist ihr Abstand geringer als am anderen Weichenende. Die Bahnabschnitte (22,23) der Weiche (9) sind beweglich und verstellbar angeordnet. Sie sind z.B. an einem steuerbar angetriebenen und quer zur Führungsbahn (5) beweglichen Weichentisch (24), z.B. einem Schiebetisch oder einem Schwenktisch, angeordnet. Figur 1, 2, 9 und 12 zeigen z.B. einen Schiebetisch mit den Bahnabschnitten (22,23). Bei einem Schwenktisch können z.B. die Bahnabschnitte (22,23) auf einem um die Hochachse drehbaren Drehteller oder am Mantel eines Schwenkkörpers angeordnet sein, der um eine Horizontalachse dreht.

Der Weichentisch (24) kann durch eine Tischbewegung wahlweise den einen Bahnabschnitt (22) oder den anderen Bahnabschnitt (23) in fluchtende Anschlussposition mit dem Ende der Zuführstrecke (7) einerseits und dem einen oder dem anderen Ende der Ringstrecke (8) andererseits bringen. Die Zuführstrecke (7) weist an ihrem Ende und an der dortigen Anschlussstelle zur Weiche (9) einen stationären Bahnabschnitt (30) auf. Die Ringstrecke (8) hat an ihren beiden Enden und dortigen Anschlussstellen zur Weiche (9) ebenfalls stationäre Bahnabschnitte (31,32). Letztere haben eine unterschiedliche Krümmung. Die weichenseitigen und die stationären Bahnabschnitte (22,23,30,31,32) sind gleichartig ausgebildet.

Die korrekte Position des Weichentischs (24) kann durch Formkontakte hergestellt werden. Sie kann mit einer Erfassungseinrichtung (33) detektiert und an eine Steuerung (34) des Fahrgeschäfts (1) gemeldet werden. Letztere sind in Figur 2 schematisch dargestellt. Die Steuerung (34) betätigt auch die Weiche (9).

In einer anderen Ausführungsform können die Bahnabschnitte z.T. beweglich ausgebildet und miteinander verbunden sein. Die Bahnabschnitte (22,23) der Weiche (9) können auch starr und ortsfest ausgebildet sein, wobei an der Verzweigung eine bewegliche und verstellbare Weichenzunge angeordnet ist.

Die endliche Zuführstrecke (7) hat in den gezeigten Ausführungsformen eine im Wesentlichen gerade Erstreckung. Sie ist am einen Ende an die Ringstrecke (8) angeschlossen. Am anderen Ende der Zuführstrecke (7) ist eine Totendstrecke (10) mit einer aufrechten und bevorzugt steilen Bremsrampe (11) angeordnet. Die Bremsrampe (11) hat z.B. eine gerade und am oberen Ende fast senkrechte Erstreckung. Alternativ ist eine flachere oder auch eine überhängende Ausführung möglich. Figur 11 zeigt eine solche Ausführung mit einem Teil-Looping (11'). Die Bremsrampe (11) kann auch eine gekrümmte Form mit einer oder mehreren Windungen haben. In einer anderen und nicht dargestellten Ausführungsform kann die Zuführstrecke (7) einen anderen und ggf. gekrümmten Streckenverlauf haben.

Die Fahrstrecke (2) weist ein oder mehrere, z.B. zwei, Beschleunigungsbereiche (14,15) auf, an denen jeweils ein Antriebsmittel (16) für den Fahrgastträger (3) angeordnet ist. Das Antriebsmittel (16) befindet sich an der Fahrstrecke (2) und ist bevorzugt stationär angeordnet. Das oder die Antriebsmittel (16) sind mit der Steuerung (34) des Fahrgeschäfts (1) verbunden.

Das Antriebsmittel (16) ist in Figur 2 als Reibradantrieb ausgebildet. Die bevorzugt mehreren, von einem Antriebsmotor (27) rotierend angetriebenen Reibräder (26) sind längs der Führungsbahn (5) aufgereiht und wirken auf ein Treibelement (28), z.B. ein axiales Treibschwert, an der Unterseite des Fahrgastträgers (3) ein. In Figur 7 und 8 ist ein solches Antriebsmittel (16) beispielhaft angedeutet. Die steuer- und ggf. regelbaren, z.B. elektrischen Antriebsmotoren (27) können als Drehstrommotoren mit Frequenzumrichtern oder in anderer Weise ausgebildet sein. Die Reibräder (26) wirken z.B. von unten im Reibkontakt gegen das Treibelement (28). Alternativ ist eine liegende Anordnung von einzelnen Reibrädern oder Reibradpaaren mit seitlichem Reibangriff am Treibelement (28) möglich.

Alternativ ist eine Ausbildung als elektrischer Linearmotor oder in anderer geeigneter Weise, z.B. als Katapult oder Schleppantrieb mit einem Schleppwagen, Schleppseil oder dgl. möglich. Ein elektrischer Linearmotor weist z.B. eine stationäre Spulenanordnung an der Führungsbahn (5) und eine Magnetanordnung am Fahrgastträger (3) auf.

Das Antriebsmittel (16) und dessen Komponenten sind bevorzugt mittensymmetrisch angeordnet. Sie wirken in beiden Fahrtrichtungen (18,19).

Ein geeignet ausgebildetes Antriebsmittel (16), z.B. ein Reibradantrieb oder ein elektrischer Linearmotor, kann auch zum Bremsen eines bewegten Fahrgastträgers (3) eingesetzt werden. Mit einem elektrischen Antriebsmotor (27) kann z.B. generatorisch gebremst werden.

In der gezeigten Ausführungsform von Figur 1 bis 3 ist ein Beschleunigungsbereich (14) an der Zuführstrecke (7) angeordnet. Er befindet sich vor der Weiche (9). Ein anderer und z.B. zweiter Beschleunigungsbereich (15) ist an der Ringstrecke (8) angeordnet. Er kann sich ungefähr in deren mittlerem Bereich befinden.

Beide Beschleunigungsbereiche (14,15) können gern. Figur 2 in entgegengesetzten Fahrtrichtungen (18,19) wirken. Je nach Stellung der Weiche (9) kann auch die Ringstrecke (8) in verschiedenen Fahrtrichtungen (18,19) durchfahren werden. Eine Durchfahrt ist z.B. in Fahrtrichtung (18) im Uhrzeigersinn und in Fahrtrichtung (19) gegen den Uhrzeigersinn möglich. Das in dem betreffenden Beschleunigungsbereich (14,15) angeordnete Antriebsmittel (16) kann in seiner Antriebsrichtung umgeschaltet werden und kann den Fahrgastträger (3) in entgegengesetzten Richtungen antreiben und beschleunigen. Das Antriebsmittel (16) und dessen Komponenten sind bevorzugt mittensymmetrisch angeordnet. Sie wirken in beiden Fahrtrichtungen (18,19).

Einer oder beide Beschleunigungsbereiche (14,15) können eine schaltbare Bremsfunktion haben. Das hier befindliche Antriebsmittel (16) kann zwischen einem Antriebsmodus und einem Bremsmodus umgeschaltet werden. Das besagte Bremsen und Umschalten kann auch kombiniert werden. Ein ankommender Fahrgastträger (3) kann zum Stillstand abgebremst und dann in Gegenrichtung angetrieben und beschleunigt werden.

Das Antriebsmittel (16) kann mit der Erfassungseinrichtung (33) an der Weiche (9) gekoppelt werden, welche evtl. Fehlstellungen oder Betriebsstörungen der Weiche (9) erfasst und signalisiert. Im Falle einer Weichenstörung wird die Bremsfunktion und insbesondere der Bremsmodus eingeschaltet. Eine Bremsfunktion kann zusätzlich oder alternativ auch durch separate schaltbare Bremsmittel am betreffenden Beschleunigungsbereich (14,15) realisiert werden. Das Einschalten der Bremsfunktion kann über die besagte Steuerung (34) erfolgen.

Wie Figur 1, 2 und 3 sowie Figur 9 und 10 verdeutlichen, kann die Ringstrecke (8) eine oder mehrere Gefällebereiche (12) aufweisen. Diese haben Berg- und Talabschnitte, an denen der Fahrgastträger (3) aufwärts und abwärts fährt. An den ein oder mehreren Bergabschnitten und ggf. an der hochliegenden Weiche (9) ist jeweils ein sog. Hochpunkt (25) angeordnet. Im gezeigten Ausführungsbeispiel von Figur 1, 2 und 3 sind zwei an die Weiche (9) anschließende Gefällebereiche (12) mit zwei Hochpunkten (25) vorhanden. Ein dritter Hochpunkt (25) befindet sich an der Weiche (9). Zwischen den Gefällebereichen (12) ist ein horizontaler Talabschnitt angeordnet, an dem vorzugsweise der Beschleunigungsbereich (15) angeordnet ist. Ein weiterer Talabschnitt kann zwischen dem in Fahrtrichtung (18) zweiten Gefällebereich (12) und der Weiche (9) liegend. Figur 3 zeigt dieses Höhenprofil.

In der Variante von Figur 9 und 10 sind nur ein Gefällebereich (12) und zwei Hochpunkte (25) angeordnet. Figur 11 zeigt ebenfalls eine Variante. In anderen und nicht dargestellten Ausführungsformen können die Streckenführung der Ringstrecke (8) und die Zahl sowie Anordnung der Gefällebereiche (12) und der Hochpunkte (25) abgewandelt werden.

Die endliche Zuführstrecke (7) ist am einen Ende an die Weiche (9) und hierüber an die Ringstrecke (8) angeschlossen. Am anderen Ende ist eine Totendstrecke (10) mit der aufrechten, bevorzugt steilen Bremsrampe (11) angeordnet. Sie sorgt für die Abbremsung und die Fahrtrichtungsumkehr des Fahrgastträgers (3). Der Fahrgastträger (3) fährt durch seine kinetische Energie die Bremsrampe (11) nach oben bis zum Stillstand, kehrt dann seine Fahrtrichtung um und fährt die Zuführstrecke (7) in Gegenrichtung zurück und fährt dann zur Weiche (9) und zur Ringstrecke (8).

Der Beschleunigungsbereich (14) bzw. sein Antriebsmittel (16) kann den Fahrgastträger (3) zunächst in Richtung zur Totendstrecke (10) und zur Bremsrampe (11) antreiben und beschleunigen. Auf der vorerwähnten Rückfahrt kann der Beschleunigungsbereich (14) bzw. sein Antriebsmittel (16) den Fahrgastträger (3) in Gegenrichtung und zur Ringstrecke (8) hin erneut antreiben und beschleunigen. Der Fahrgastträger (3) bewegt sich dadurch auf der Zuführstrecke (7) in verschiedenen und entgegengesetzten Fahrtrichtungen (18,19). Das Antriebsmittel (16) ist mit seiner Antriebsrichtung umschaltbar.

An der Ringstrecke (8) kann sich der Fahrgastträger ebenfalls in verschiedenen und entgegengesetzten Fahrtrichtungen (18,19) bewegen. Je nach Weichenstellung kann er geradeaus in Fahrtrichtung (18) durch die Ringstrecke (8) oder z.B. nach rechts in GegenFahrtrichtung (19) durch die Ringstrecke (8) fahren. Der Beschleunigungsbereich (15) und sein Antriebsmittel (16) sind entsprechend umschaltbar.

An der Zuführstrecke (7) ist ein Bahnhof (6) mit einer Plattform für den Ein- und Ausstieg der Fahrgäste angeordnet. Der Beschleunigungsbereich (14) kann sich am oder im Bahnhofsbereich befinden. Der Bahnhof (6) befindet sich zwischen der Weiche (9) und der Totendstrecke (10) sowie der Bremsrampe (11).

Die Fahrstrecke (2) kann bereichsweise oder vollständig von einer tunnelartigen Einhausung (29) umgeben sein. Die Einhausung (29) kann gemäß Figur 8 insbesondere im Bahnhofsbereich angeordnet sein.

An der Zuführstrecke (7) kann ferner eine Bremsstrecke (17) angeordnet sein, die z.B. zwischen dem Bahnhof (6) und der Totendstrecke (10) angeordnet ist. Die Bremsstrecke (17) kann an dem Beschleunigungsbereich (14) anschließen. Die Bremsstrecke (17) kann einseitig wirken und kann vor allem den von der Bremsrampe (11) zurückkehrenden Fahrgastträger (3) abbremsen, bevor er in den Bahnhof (6) einfährt. Die Bremsstrecke (17) ist dabei dem Beschleunigungsbereich (14) und seinem Antriebsmittel (16) vorgeschaltet. Die Bremsstrecke (17) kann mittels der Steuerung (34) schaltbar und steuerbar sein. Sie kann z.B. nur für das Einfahren des Fahrgastträgers (3) in den Bahnhof (6) zum Ein- und Ausstieg eingeschaltet bzw. aktiviert werden.

Figur 4 bis 8 verdeutlichen beispielhaft einen Fahrgastträger (3). In den gezeigten Ausführungsbeispielen ist der Fahrgastträger (3) als Wagenzug aus mehreren, z.B. drei, Wagen gebildet. Der Fahrgastträger (3) ist mittels eines Fahrwerks (4) an der Führungsbahn (5) für eine Fahrbewegung in einer Fahrtrichtung (18,19) beweglich geführt. Das Fahrwerk (4) weist mehrere jeweils bevorzugt gelenkig gelagerte Träger mit jeweils mehreren frei drehbaren Führungsrollen auf, die rund um eine bevorzugt im Querschnitt runde Führungsschiene angeordnet sind und diese mehrseitig umgreifen. Bei einer anderen Führungsbahn (5) ist das Fahrwerk (4) entsprechend anders gestaltet und angepasst.

Die Wagen sind untereinander gelenkig gekoppelt, so dass der Wagenzug den Krümmungen der Führungsbahn (5) und der Fahrstrecke (2) folgen kann. In der gezeigten Ausführungsform ist der Fahrgastträger (3) mittels des Fahrwerks (4) stehend auf der Führungsbahn (5) angeordnet. Alternativ ist auch eine hängende Anordnung an der Unterseite einer entsprechend gestalteten Führungsbahn (5) möglich.

Der Fahrgastträger (3) weist gern. Figur 4, 5 und 6 mehrere Fahrgastaufnahmen (20,21) auf. In der Variante von Figur 4 haben alle Fahrgastaufnahmen (20) die gleiche Ausrichtung und Blickrichtung der Passagiere. Sie sind z.B. entlang, insbesondere parallel zu der Längsachse des Fahrgastträger (3) bzw. entlang/parallel der Bewegungsrichtung bzw. Fahrtrichtung (18,19) ausgerichtet. Alternativ ist eine Ausrichtung der Fahrgastaufnahmen (20,21) schräg zur Bewegungsrichtung bzw. Fahrtrichtung (18,19) möglich. Bei einer Fahrtrichtungsumkehr des Fahrgastträgers (3), z.B. an der Bremsrampe (11), fahren die Fahrgäste streckenweise rückwärts.

Figur 5 und 6 zeigen eine Variante mit eigenständiger erfinderischer Bedeutung. Der Fahrgastträger (3) weist ein oder mehrere Fahrgastaufnahmen (20) mit einer ersten Ausrichtung und ein oder mehrere Fahrgastaufnahmen (21) mit einer zweiten und anderen, insbesondere entgegengesetzten Ausrichtung auf. Die Ausrichtung der Fahrgastaufnahmen (20,21) ist in der vorgenannten Weise entlang der Längsachse bzw. Fahrtrichtung (18,19). Innerhalb eines Wagens des Wagenzugs haben die hier befindlichen Fahrgastaufnahmen (20,21) vorzugsweise untereinander die gleiche Ausrichtung.

Die Fahrgastaufnahmen (20,21) können z.B. gemäß Figur 7 als Sitze mit Sitzschale und Lehne sowie mit einer Rückhaltevorrichtung für einen Passagier ausgebildet sein. Alternativ ist eine andere Ausbildung als Liege, als Sattel oder in anderer Weise möglich.

Das Fahrgeschäft (1) ermöglicht unterschiedliche Sequenzen von Fahrbewegungen des Fahrgastträgers (3) entlang der Fahrstrecke (2). Hierzu gibt es folgende Beispiele.

Bei einer ersten Sequenz wird der Fahrgastträger (3) am Bahnhof (6) nach Einstieg der Fahrgäste in Fahrtrichtung (18) zur Totendstrecke (10) und zur Bremsrampe (11) hin angetrieben und bewegt. Nach dortiger Fahrtrichtungsumkehr fährt der Fahrgastträger (3) ungebremst durch den Bahnhof (6) und kann dabei bedarfsweise am Beschleunigungsbereich (14) in Fahrtrichtung (19) angetrieben und beschleunigt werden. An der Weiche (9) fährt er durch den gekrümmten Bahnabschnitt (23) in Fahrtrichtung (19) durch die Ringstrecke (8) und wird am Beschleunigungsbereich (15) erneut angetrieben und beschleunigt. Der Fahrgastträger (3) fährt dann zurück über den geraden Bahnabschnitt (22) der Weiche (9) auf die Zuführstrecke (7), wobei er den Bahnhof (6) in Fahrtrichtung (18) ungebremst durchfährt und am Beschleunigungsbereich (14) erneut in Richtung zur Totendstrecke (10) und Bremsrampe (11) hin angetrieben und beschleunigt wird. Auf der Rückfahrt kann der Fahrgastträger (3) gebremst in den Bahnhof (6) für den Ausstieg der Fahrgäste einfahren. Alternativ kann er den Bahnhof (6) erneut durchfahren und einen zweiten vorbeschriebenen Bewegungszyklus in Fahrtrichtung (19) durchführen.

Bei einer zweiten Sequenz kann der Fahrgastträger (3) vom Bahnhof (6) aus zur Bremsrampe (11) fahren und auf dem Rückweg in der vorbeschriebenen Weise erst in Fahrtrichtung (19) durch die Ringstrecke (8) zurück zum Bahnhof (6) und weiter zur Bremsrampe (11) und auf dem Rückweg über den geraden Bahnabschnitt (22) in entgegengesetzter Fahrtrichtung (18) durch die Ringstrecke (8) erneut zur Bremsrampe (11) und dann zurück in den Bahnhof (6) für den Ausstieg der Passagiere fahren.

In einer dritten Sequenz können die vorbeschriebenen Sequenzen 1 und 2 hintereinander durchfahren werden. Die Fahrstrecke (2) wird dadurch viermal befahren.

Bei einer vierten Sequenz kann die Ringstrecke (8) in Fahrtrichtung (18) mit Zwischenweg über die Bremsrampe (11) zweimal durchfahren werden.

Darüberhinaus sind weitere abgewandelte Sequenzen möglich. Sie erlauben trotz relativ kurzer und kostengünstiger Fahrstrecke (2) eine beliebig lange und abwechslungsreiche Fahrt für die Passagiere. Ferner kann an einem Gefällebereich (12) mittels des umschaltbaren Beschleunigungsbereichs (15) eine Schaukelfahrt zwischen den Hochpunkten (25) mit Umkehr der Fahrtrichtung stattfinden.

Für ein Befahren der Ringstrecke (8) in Fahrtrichtung (18) kann eine Abwandlung der Streckenführung und der Gefällebereiche (12) von Vorteil sein. Günstig kann hierfür eine Abflachung des in Fahrtrichtung (18) zweiten Gefällebereichs wie in der zweiten Variante von Figur 9 und 10 sein. Außerdem ist eine Verlängerung des Streckenabschnitts zwischen der Weiche (9) und dem Beschleunigungsbereich (15) in Fahrtrichtung (18) günstig.

Der Beschleunigungsbereich (14) an der Zuführstrecke (7) und dessen Antriebsmittel (16) können den Fahrgastträger (3) in Richtung zur Totendstrecke (10) und Bremsrampe (11) unterschiedlich stark antreiben bzw. beschleunigen. Der Fahrgastträger (3) fährt dadurch an der Bremsrampe (11) in unterschiedliche Höhe, wobei sich die potenzielle Energie entsprechend ändert. Wenn anschließend bei der Rückfahrt eine ungebremste Durchfahrt des Bahnhofs (6) vorgesehen ist, können die Antriebs- und Beschleunigungsleistung sowie der Schwung höher sein als bei einem Bahnhofshalt. Auch bei einer ersten Fahrbewegung aus dem Stand im Bahnhof (6) zur Bremsrampe (11) können Antriebs- und Beschleunigungsleistung sowie Schwung moderat sein.

Figur 11 zeigt eine weitere Abwandlung des Fahrgeschäfts (1) und seiner Fahrstrecke (2) mit einer endlichen Zuführstrecke (7) und einer Ringstrecke (8). Die Zuführstrecke (7) hat einen in Bodennähe angeordneten Streckenbereich am Bahnhof (6) und einen danach bis zu einer hochliegenden Weiche (9) über einen beträchtlichen Gefällebereich (12) ansteigenden Streckenbereich. Am anderen Ende der Zuführstrecke (7) ist eine Totendstrecke (10) mit einer steilen Bremsrampe (11) angeordnet. Die Bremsrampe (11) hat eine überhängende und rückgebogene Form in Gestalt eines Teil-Loopings (11'). Der Fahrgastträger kann ein kleines Stück über den Zenit des Teil-Loopings (11') fahren, wobei der Schwerpunkt unterhalb des Zenits bleibt und die Schwerkraft den Fahrgastträger nach Stillstand wieder zurück und abwärts bewegt.

Die Ringstrecke (8) hat einen Hochpunkt (25) und einen unterhalb des Bodenniveaus gelegenen Tiefpunkt (25'). Der Hochpunkt (25) liegt oberhalb der Weiche (9), die wiederum oberhalb des Tiefpunkts (25') angeordnet ist. Beide Punkte (25,25') schließen über Gefällebereiche (12) direkt an die Weiche (9) an. Die Ringstrecke (8) weist am Hochpunkt (25) eine Inversion und eine loopingartige Bogenform auf. Der weitere Streckenverlauf führt in einer Schleife über eine kleinere Bergstrecke zum Tiefpunkt (25') und von dort wieder zurück zur Weiche (9) und zur Zuführstrecke (7). Die besagten Beschleunigungs- und Bremsbereiche (14,15,17) sind an geeigneten Stellen der Fahrstrecke (2) angeordnet.

Bei dem Fahrgeschäft (1) von Figur 11 sind die vorbeschriebenen Fahrsequenzen möglich. Die hochliegenden Weiche (9) und die Totendstrecke (10) ermöglichen zudem eine Schaukelfahrt des Fahrgastträgers auf der Zuführstrecke (7).

Abwandlungen der gezeigten und beschriebenen Ausführungsformen sind in verschiedener Weise möglich. Insbesondere können die Merkmale der verschiedenen Ausführungsbeispiele und genannten Varianten im Rahmen der Ansprüche beliebig miteinander kombiniert und ggf. auch vertauscht werden.

In einer Abwandlung kann die Bremsstrecke (17) entfallen. Die Bremsung und Positionierung im Bahnhof (6) kann ggf. durch den Beschleunigungsbereich (14) erfolgen.

In einer Abwandlung kann das Antriebsmittel (16) von einer lokalen, z.B. elektrischen, Energiezuführung an der Fahrstrecke (2) bzw. Führungsbahn (5) und einem am Fahrgastträger (3) mitgeführten Antriebsaggregat gebildet werden. Die Energiezuführung kann z.B. von elektrischen Schleifkontakten oder anderen Stromübertragern gebildet werden. Das Antriebsaggregat kann z.B. einen oder mehrere bevorzugt elektrische Motoren umfassen, welche Laufrollen des Fahrgastträgers (3), Reibräder, Zahnräder oder dgl. antreiben.

Für den Einsatz als Familiencoaster und in den gezeigten Ausführungsformen hat die Führungsbahn eine moderate Ausbildung, z.B. mit Querneigungen bis zu ca. 90°. Das Fahrgeschäft (1) kann alternativ, z.B. gemäß Figur 11, für stärkeren Thrill ausgelegt sein und Inversionen, z.B. Loopings, Cork screws oder dgl., sowie eine deutlich höhere Bremsrampe (11), ggf. mit Überhang, aufweisen.

### BEZUGSZEICHENLISTE

- 1: Fahrgeschäft, Roller Coaster
- 2: Fahrstrecke
- 3: Fahrgastträger
- 4: Fahrwerk
- 5: Führungsbahn
- 6: Bahnhof
- 7: Zuführstrecke
- 8: Ringstrecke
- 9: Weiche
- 9': Verzweigung
- 10: Totendstrecke
- 11: Bremsrampe
- 11': Teil-Looping
- 12: Gefällebereich
- 13: Ständer
- 14: Beschleunigungsbereich
- 15: Beschleunigungsbereich
- 16: Antriebsmittel
- 17: Bremsbereich
- 18: Fahrtrichtung
- 19: Fahrtrichtung
- 20: Fahrgastaufnahme
- 21: Fahrgastaufnahme
- 22: Bahnabschnitt an Weiche
- 23: Bahnabschnitt an Weiche
- 24: Weichentisch
- 25: Hochpunkt
- 25': Tiefpunkt
- 26: Antriebselement, Reibrad
- 27: Antriebsmotor
- 28: Treibmittel, Treibbalken
- 29: Einhausung
- 30: Bahnabschnitt stationär an Zuführstrecke
- 31: Bahnabschnitt stationär an Ringstrecke
- 32: Bahnabschnitt stationär an Ringstrecke
- 33: Erfassungseinrichtung
- 34: Steuerung

## Patentansprüche

1. Fahrgeschäft mit einer Fahrstrecke (2), auf der ein Fahrgastträger (3) entlang einer Führungsbahn (5) fährt, wobei die Fahrstrecke (2) eine Zuführstrecke (7) und eine Ringstrecke (8) sowie eine dazwischen angeordnete Weiche (9) aufweist, die unterschiedlich gekrümmte Bahnabschnitte (22,23) der Führungsbahn (5) und eine Verzweigung (9') aufweist, die an der Anschlussstelle der Zuführstrecke (7) angeordnet ist, **dadurch gekennzeichnet, dass** die Weiche (9) ein Einfahren des Fahrgastträgers (3) aus der Zuführstrecke (7) in die Ringstrecke (8) und ein Ausfahren aus der Ringstrecke (8) zurück auf die Zuführstrecke (7) ermöglicht, wobei der Fahrgastträger hierfür seine Bewegungsrichtung nicht zu ändern braucht, wobei die Zuführstrecke (7) eine endliche Form hat und die Zuführstrecke (7) eine Totendstrecke (10) mit einer aufrechten, bevorzugt steilen Bremsrampe (11) oder einem Teil-Looping (11') für die Abbremsung und Fahrtrichtungsumkehr des Fahrgastträgers (3) aufweist.

2. Vorrichtung nach Anspruch 1, **dadurch gekennzeichnet, dass** die Weiche (9) das eine Ende bzw. die Anschlussstelle der Zuführstrecke (7) mit den beiden Enden bzw. Anschlussstellen der Ringstrecke (8) verbindet.

3. Vorrichtung nach Anspruch 1 oder 2, **dadurch gekennzeichnet, dass** die Verzweigung (9') am einen Weichenende angeordnet ist, wobei die unterschiedlich gekrümmten Bahnabschnitte (22,23) an der Verzweigung (9') einen geringeren gegenseitigen Abstand als am anderen Weichenende haben.

4. Vorrichtung nach Anspruch 1, 2 oder 3, **dadurch gekennzeichnet, dass** die Weiche (9) mit Abstand über dem Untergrund an einem Gestell angeordnet ist.

5. Vorrichtung nach einem der vorhergehenden Ansprüche, **dadurch gekennzeichnet, dass** die Fahrstrecke (2) ein oder mehrere bevorzugt endliche Beschleunigungsbereiche (14,15) für den Fahrgastträger (3) aufweist, wobei bevorzugt an einem Beschleunigungsbereich (14,15) ein Antriebsmittel (16) an der Fahrstrecke (2) bevorzugt stationär angeordnet ist.

6. Vorrichtung nach Anspruch 5, **dadurch gekennzeichnet, dass** ein Beschleunigungsbereich (14) an der Zuführstrecke (7) vor der Weiche (9) und ein anderer Beschleunigungsbereich (15) an der Ringstrecke (8) angeordnet ist.

7. Vorrichtung nach Anspruch 5 oder 6, **dadurch gekennzeichnet, dass** zumindest ein Beschleunigungsbereich (14,15) in entgegen gesetzten Fahrtrichtungen (18,19) wirkt, wobei das Antriebsmittel (16) in der Antriebsrichtung umschaltbar ist.

8. Vorrichtung nach Anspruch 6 und 7, **dadurch gekennzeichnet, dass** der Beschleunigungsbereich (14) an der Zuführstrecke (7) in entgegengesetzten Fahrtrichtungen wirkt.

9. Vorrichtung nach einem der Ansprüche 5 bis 8,
**dadurch gekennzeichnet, dass** zumindest ein Beschleunigungsbereich (14,15), insbesondere sein Antriebsmittel (16), in seiner Antriebs- und Beschleunigungsleistung variabel und steuerbar ist.

10. Vorrichtung nach einem der Ansprüche 5 bis 9,
**dadurch gekennzeichnet, dass** zumindest ein Beschleunigungsbereich (14,15) eine schaltbare Bremsfunktion hat.

11. Vorrichtung nach Anspruch 10, **dadurch gekennzeichnet, dass** zumindest ein Beschleunigungsbereich (14,15) eine schaltbare Bremsfunktion bei einer Störung der Weiche (9) hat, wobei der Beschleunigungsbereich (14,15) mit einer Erfassungseinrichtung (33) an der Weiche (9) gekoppelt ist.

12. Vorrichtung nach einem der vorhergehenden Ansprüche, **dadurch gekennzeichnet, dass** an der Zuführstrecke (7), ein Bahnhof (6) für den Ein- und Ausstieg der Fahrgäste angeordnet ist, wobei der Bahnhof (6) zwischen der Totendstrecke (10) und der Weiche (9) angeordnet ist.

13. Vorrichtung nach Anspruch 12, **dadurch gekennzeichnet, dass** am Bahnhof (6) ein schaltbarer Bremsbereich (17) für den Fahrgastträger (3) angeordnet ist, an dem der Fahrgastträger bei Einfahrt in den Bahnhof (6) bedarfsweise abgebremst und zum Stillstand gebracht werden kann oder eine ungebremste Durchfahrt möglich ist.

14. Vorrichtung nach einem der vorhergehenden Ansprüche, **dadurch gekennzeichnet, dass** die Fahrstrecke (2), insbesondere die Ringstrecke (8), ein oder mehrere Gefällebereiche (12) aufweist, wobei bevorzugt die Ringstrecke (8) ein oder mehrere Hochpunkte (25) und ggf. ein oder mehrere Tiefpunkte (25') aufweist, wobei der oder die Hochpunkte (25) mit Abstand oberhalb der anderen, insbesondere horizontalen, Streckenabschnitte und ggf. oberhalb des Untergrunds des Fahrgeschäfts (1) angeordnet sind.

15. Vorrichtung nach Anspruch 14, **dadurch gekennzeichnet, dass** die Gefällebereiche (12) Berg- und Talabschnitte sowie ansteigende und abfallende Streckenabschnitte haben, wobei ein Beschleunigungsbereich (15) an der Ringstrecke (8) an einem horizontalen oder schwach geneigten Talabschnitt des Gefällebereichs (12) angeordnet ist.

16. Vorrichtung nach einem der vorhergehenden Ansprüche, **dadurch gekennzeichnet, dass** die verschieden gekrümmten Bahnabschnitte (22,23) der Weiche (9) als separate und bevorzugt starre Schienenbahnabschnitte ausgebildet sind, wobei die verschieden gekrümmten Bahnabschnitte (22,23) seitlich voneinander beabstandet sowie beweglich und verstellbar angeordnet sind und wobei die Weiche (9) einen steuerbar angetriebenen und quer zur Führungsbahn (5) beweglichen Weichentisch (24) aufweist, an dem die verschieden gekrümmten Bahnabschnitten (22,23) der Führungsbahn (5) angeordnet sind.

17. Vorrichtung nach einem der vorhergehenden Ansprüche, **dadurch gekennzeichnet, dass** die Ringstrecke (8) eine mittels der Weiche (9) geschlossene Form aufweist, wobei in einer Sequenz von Fahrbewegungen des Fahrgastträgers (3) entlang der Fahrstrecke (2) der Fahrgastträger (3) am Bahnhof (6) nach Einstieg der Fahrgäste in einer ersten Fahrtrichtung (18) zur Totendstrecke (10) und zur Bremsrampe (11) hin angetrieben und bewegt und nach dortiger Fahrtrichtungsumkehr ungebremst durch den Bahnhof (6) fährt und dabei bedarfsweise am Beschleunigungsbereich (14) in der zweiten Fahrtrichtung (19) angetrieben und beschleunigt werden kann, wobei der Fahrgastträger (3) an der Weiche (9) durch den gekrümmten Bahnabschnitt (23) in der zweiten Fahrtrichtung (19) durch die Ringstrecke (8) fährt und am Beschleunigungsbereich (15) erneut angetrieben und beschleunigt wird und der Fahrgastträger (3) dann zurück über den geraden Bahnabschnitt (22) der Weiche (9) auf die Zuführstrecke (7) fährt, wobei er den Bahnhof (6) in Fahrtrichtung (18) ungebremst durchfährt und am Beschleunigungsbereich (14) erneut in Richtung zur Totendstrecke (10) und zur Bremsrampe (11) hin angetrieben und beschleunigt wird, wobei auf der Rückfahrt der Fahrgastträger (3) in den Bahnhof (6) für den Ausstieg der Fahrgäste einfährt oder alternativ den Bahnhof (6) erneut durchfährt und einen zweiten vorbeschriebenen Bewegungszyklus in Fahrtrichtung (19) durchführt oder der Fahrgastträger (3) auf der Rückfahrt über den geraden Bahnabschnitt (22) in entgegengesetzter Fahrtrichtung (18) durch die Ringstrecke (8) erneut zur Bremsrampe (11) und dann zurück in den Bahnhof (6) für den Ausstieg der Passagiere fährt.

18. Vorrichtung nach einem der vorhergehenden Ansprüche, **dadurch gekennzeichnet, dass** das Fahrgeschäft (1) in eine andere umgebende größere Anlage als separate zusätzliche, insbesondere familientaugliche, Attraktion eingebaut ist und/oder am Fahrgeschäft (1) und ggf. im Bereich der Fahrstrecke (2) eine Landschaft, z.B. ein See oder dgl., angeordnet ist.

## Claims

1. Amusement ride with a travel track (2), on which a passenger carrier (3) travels along a guide track (5), the travel track (2) having a feed track (7), a ring track (8) and a track switch (9) which is arranged in between and has track portions (22, 23) with different curvatures of the guide track (5) and a branch (9') which is arranged at the junction point of the feed track (7), **characterized in that** the track switch (9) makes it possible for the passenger carrier (3) to enter from the feed track (7) into the ring track (8) and to exit from the ring track (8) back onto the feed track (7), the passenger carrier not needing to change its direction of travel for this purpose, the feed track (7) having a finite form, and the feed track (7) having a dead end track (10) with an erect, preferably steep brake ramp (11) or a part loop (11') for the deceleration and reversal of the travel direction of the passenger carrier (3) .

2. Device according to Claim 1, **characterized in that** the track switch (9) connects the one end or the junction point of the feed track (7) to the two ends or junction points of the ring track (8).

3. Device according to Claim 1 or 2, **characterized in that** the branch (9') is arranged at the one track switch end, the track portions (22, 23) with different curvatures being at a smaller mutual spacing at the branch (9') than at the other track switch end.

4. Device according to Claim 1, 2 or 3, **characterized in that** the track switch (9) is arranged on a frame at a spacing above the underlying surface.

5. Device according to one of the preceding claims, **characterized in that** the travel track (2) has one or more preferably finite acceleration regions (14, 15) for the passenger carrier (3), a drive means (16) preferably being arranged in a stationary manner on the travel track (2), preferably at an acceleration region (14, 15).

6. Device according to Claim 5, **characterized in that** one acceleration region (14) is arranged on the feed track (7) in front of the track switch (9), and another acceleration region (15) is arranged on the ring track (8) .

7. Device according to Claim 5 or 6, **characterized in that** at least one acceleration region (14, 15) acts in opposed travel directions (18, 19), it being possible for the drive direction of the drive means (16) to be switched over.

8. Device according to Claims 6 and 7, **characterized in that** the acceleration region (14) on the feed track (7) acts in opposed travel directions.

9. Device according to one of Claims 5 to 8, **characterized in that** the drive and acceleration performance of at least one acceleration region (14, 15), in particular its drive means (16), is variable and controllable.

10. Device according to one of Claims 5 to 9, **characterized in that** at least one acceleration region (14, 15) has a switchable brake function.

11. Device according to Claim 10, **characterized in that** at least one acceleration region (14, 15) has a switchable brake function in the case of a malfunction of the track switch (9), the acceleration region (14, 15) being coupled to a detection device (33) at the track switch (9).

12. Device according to one of the preceding claims, **characterized in that** a station (6) for boarding and disembarking the passengers is arranged on the feed track (7), the station (6) being arranged between the dead end track (10) and the track switch (9).

13. Device according to Claim 12, **characterized in that** a switchable brake region (17) for the passenger carrier (3) is arranged at the station (6), at which brake region the passenger carrier can be braked as required before entering the station (6) or can even be brought to a standstill, or unbraked transit is possible.

14. Device according to one of the preceding claims, **characterized in that** the travel track (2), in particular the ring track (8), has one or more slope regions (12), the ring track (8) preferably having one or more high points (25) and possibly one or more low points (25'), the high point or points (25) being arranged at a distance below the other, in particular horizontal, track portions and possibly above the underlying surface of the amusement ride (1).

15. Device according to Claim 14, **characterized in that** the slope regions (12) have peak and trough portions and uphill and downhill track portions, an acceleration region (15) on the ring track (8) being arranged in a horizontal or slightly inclined downhill portion of the slope region (12).

16. Device according to one of the preceding claims, **characterized in that** the track portions (22, 23) of different curvature of the track switch (9) are configured as separate and preferably rigid rail track portions, the track portions (22, 23) of different curvature being arranged spaced apart laterally from one another and such that they can be moved and adjusted, and the track switch (9) having a controllably driven track switch table (24) which can be moved transversely with respect to the guide track (5) and on which the track portions (22, 23) of different curvature of the guide track (5) are arranged.

17. Device according to one of the preceding claims, **characterized in that** the ring track (8) has a form which is closed by means of the track switch (9), it being possible, in a sequence of travel movements of the passenger carrier (3) along the travel track (2), for the passenger carrier (3) to be driven and moved at the station (6), after boarding of the passengers, in a first direction of travel (18) towards the dead end track (10) and towards the brake ramp (11) and, after a reversal of the travel direction there, travelling through the station (6) in an unbraked manner, and it being possible for it to be driven and accelerated in the second direction of travel (19) on the acceleration region (14) as required, the passenger carrier (3) travelling at the track switch (9) through the curved track portion (23) in the second direction of travel (19) through the ring track (8), and being driven and accelerated again at the acceleration region (15), and the passenger carrier (3) then travelling back via the straight track portion (22) of the track switch (9) onto the feed track (7), this passenger carrier travelling through the station (6) in the direction of travel (18) in an unbraked manner, and again being driven and accelerated in the direction towards the dead end track (10) and towards the brake ramp (11) at the acceleration region (14), the passenger carrier (3) travelling, on the return trip, into the station (6) for disembarking the passengers or, as an alternative, travelling through the station (6) again and carrying out a second above-described movement cycle in the direction of travel (19), or the passenger carrier (3) travelling on the return trip via the straight track portion (22) in the opposite direction of travel (18) through the ring track (8) again to the brake ramp (11) and then back into the station (6) for disembarking the passengers.

18. Device according to one of the preceding claims, **characterized in that** the amusement ride (1) is installed in a different surrounding larger complex as a separate additional, in particular family-friendly, attraction, and/or scenery, for example a lake or the like, is arranged at the amusement ride (1) and possibly in the region of the travel track (2).

## Revendications

1. Montagnes russes avec une voie de circulation (2), sur laquelle un support de passagers (3) circule le long d'une piste de guidage (5),
la voie de circulation (2) présentant une voie d'amenée (7) et une voie circulaire (8) ainsi qu'un aiguillage (9) agencé entre les deux, qui présente des sections de piste de courbure différente (22, 23) de la piste de guidage (5) et une bifurcation (9') qui est agencée au point de raccordement de la voie d'amenée (7), **caractérisées en ce que** l'aiguillage (9) permet une entrée du support de passagers (3) de la voie d'amenée (7) dans la voie circulaire (8) et une sortie de la voie circulaire (8) en retour sur la voie d'amenée (7), le support de passagers n'ayant pas besoin de changer sa direction de déplacement pour cela,
la voie d'amenée (7) ayant une forme finie et la voie d'amenée (7) présentant une voie d'extrémité morte (10) avec une rampe de freinage (11) verticale, de préférence raide, ou un looping partiel (11') pour le freinage et l'inversion de la direction de circulation du support de passagers (3).

2. Dispositif selon la revendication 1, **caractérisé en ce que** l'aiguillage (9) relie l'une des extrémités ou le point de raccordement de la voie d'amenée (7) aux deux extrémités ou points de raccordement de la voie circulaire (8).

3. Dispositif selon la revendication 1 ou 2, **caractérisé en ce que** la bifurcation (9') est agencée à l'une des extrémités de l'aiguillage, les sections de piste de courbure différente (22, 23) ayant une distance mutuelle plus faible à la bifurcation (9') qu'à l'autre extrémité de l'aiguillage.

4. Dispositif selon la revendication 1, 2 ou 3, **caractérisé en ce que** l'aiguillage (9) est agencé sur un châssis à une distance au-dessus du sol.

5. Dispositif selon l'une quelconque des revendications précédentes, **caractérisé en ce que** la voie de circulation (2) présente une ou plusieurs zones d'accélération (14, 15), de préférence finies, pour le support de passagers (3), un moyen d'entraînement (16) étant agencé de préférence de manière stationnaire sur la voie de circulation (2) au niveau d'une zone d'accélération (14, 15).

6. Dispositif selon la revendication 5, **caractérisé en ce qu'**une zone d'accélération (14) est agencée sur la voie d'amenée (7) avant l'aiguillage (9) et une autre zone d'accélération (15) est agencée sur la voie circulaire (8).

7. Dispositif selon la revendication 5 ou 6, **caractérisé en ce qu'**au moins une zone d'accélération (14, 15) agit dans des directions de circulation opposées (18, 19), le moyen d'entraînement (16) étant inversable en termes de direction d'entraînement.

8. Dispositif selon les revendications 6 et 7, **caractérisé en ce que** la zone d'accélération (14) sur la voie d'amenée (7) agit dans des directions de circulation opposées.

9. Dispositif selon l'une quelconque des revendications 5 à 8, **caractérisé en ce qu'**au moins une zone d'accélération (14, 15), notamment son moyen d'entraînement (16), est variable et commandable en termes de sa puissance d'entraînement et d'accélération.

10. Dispositif selon l'une quelconque des revendications 5 à 9, **caractérisé en ce qu'**au moins une zone d'accélération (14, 15) a une fonction de freinage commutable.

11. Dispositif selon la revendication 10, **caractérisé en ce qu'**au moins une zone d'accélération (14, 15) a une fonction de freinage commutable en cas de défaillance de l'aiguillage (9), la zone d'accélération (14, 15) étant couplée à un appareil de détection (33) sur l'aiguillage (9) .

12. Dispositif selon l'une quelconque des revendications précédentes, **caractérisé en ce qu'**une gare (6) pour l'embarquement et le débarquement des passagers est agencée sur la voie d'amenée (7), la gare (6) étant agencée entre la voie d'extrémité morte (10) et l'aiguillage (9).

13. Dispositif selon la revendication 12, **caractérisé en ce qu'**une zone de freinage commutable (17) pour le support de passagers (3) est agencée au niveau de la gare (6), au niveau de laquelle le support de passagers peut être freiné et mis à l'arrêt en cas de besoin lors de l'entrée dans la gare (6) ou au niveau de laquelle un passage non freiné est possible.

14. Dispositif selon l'une quelconque des revendications précédentes, **caractérisé en ce que** la voie de circulation (2), notamment la voie circulaire (8), présente une ou plusieurs zones de pente (12), la voie circulaire (8) présentant de préférence un ou plusieurs points hauts (25) et éventuellement un ou plusieurs points bas (25'), le ou les points hauts (25) étant agencés à distance au-dessus des autres sections de voie, notamment horizontales, et éventuellement au-dessus du sol des montages russes (1).

15. Dispositif selon la revendication 14, **caractérisé en ce que** les zones de pente (12) ont des sections de crête et de creux ainsi que des sections de voie ascendantes et descendantes, une zone d'accélération (15) étant agencée sur la voie circulaire (8) au niveau d'une section de creux horizontale ou faiblement inclinée de la zone de pente (12).

16. Dispositif selon l'une quelconque des revendications précédentes, **caractérisé en ce que** les sections de piste de courbure différente (22, 23) de l'aiguillage (9) sont réalisées sous forme de sections de piste ferrée séparées et de préférence rigides, les sections de piste de courbure différente (22, 23) étant espacées latéralement l'une de l'autre et étant agencées de manière mobile et réglable, et l'aiguillage (9) présentant une table d'aiguillage (24) entraînée de manière commandable et mobile transversalement à la piste de guidage (5), sur laquelle sont agencées les sections de piste de courbure différente (22, 23) de la piste de guidage (5).

17. Dispositif selon l'une quelconque des revendications précédentes, **caractérisé en ce que** la voie circulaire (8) présente une forme fermée au moyen de l'aiguillage (9) ; dans une séquence de déplacements de circulation du support de passagers (3) le long de la voie de circulation (2), le support de passagers (3) à la gare (6) étant entraîné et déplacé, après l'embarquement des passagers, dans une première direction de circulation (18) vers la voie d'extrémité morte (10) et la rampe de freinage (11) et, après inversion de la direction de circulation à cet endroit, traversant la gare (6) sans être freiné et pouvant alors, en cas de besoin, être entraîné et accéléré dans la deuxième direction de circulation (19) au niveau de la zone d'accélération (14), le support de passagers (3) circulant au niveau de l'aiguillage (9) à travers la section de piste courbée (23) dans la deuxième direction de circulation (19) à travers la voie circulaire (8) et étant à nouveau entraîné et accéléré au niveau de la zone d'accélération (15) et le support de passagers (3) revenant ensuite en passant par la section de piste rectiligne (22) de l'aiguillage (9) sur la voie d'amenée (7), traversant la gare (6) sans être freiné dans la direction de circulation (18) et, au niveau de la zone d'accélération (14), étant à nouveau entraîné et accéléré en direction de la section d'extrémité morte (10) et de la rampe de freinage (11) ; lors du trajet de retour, le support de passagers (3) entrant dans la gare (6) pour la descente des passagers ou, en variante, traversant à nouveau la gare (6) et effectuant un deuxième cycle de déplacement décrit ci-dessus dans la direction de circulation (19) ou, lors du trajet de retour, le support de passagers (3) circulant à nouveau à travers la voie circulaire (8) en passant par la section de piste rectiligne (22) dans la direction de circulation opposée (18) vers la rampe de freinage (11) et revenant ensuite dans la gare (6) pour la descente des passagers.

18. Dispositif selon l'une quelconque des revendications précédentes, **caractérisé en ce que** les montagnes russes (1) sont intégrées dans une autre installation environnante plus grande en tant qu'attraction supplémentaire séparée, notamment pour les familles, et/ou un paysage, p. ex. un lac ou similaire, est agencé sur les montagnes russes (1) et éventuellement dans la zone de la voie de circulation (2).
